# EUROPÄISCHE PATENTSCHRIFT

(11) **EP 4 328 514 B1**
(45) Veröffentlichungstag und Bekanntmachung des Hinweises auf die Patenterteilung: **16.10.2024**
(21) Anmeldenummer: 22191517.6
(22) Anmeldetag: 22.08.2022
(51) Int. Cl.: F24F 13/22, F24F 13/24, F24F 13/20

(54) **VERFAHREN UND VORRICHTUNG ZUM EINHAUSEN EINES KLIMAGERÄTS IN EIN SCHALLDÄMMGEHÄUSE**
METHOD AND DEVICE FOR HOUSING AN AIR CONDITIONER IN A SOUND INSULATING HOUSING
PROCÉDÉ ET DISPOSITIF DE LOGEMENT D'UN APPAREIL DE CLIMATISATION DANS UN LOGEMENT INSONORISÉ

(43) Veröffentlichungstag der Anmeldung: 28.02.2024
(73) Patentinhaber: Kellner Engineering GmbH, 2345 Brunn am Gebirge (AT)
(72) Erfinder: Kellner, Rudolf, 1230 Wien (AT)
(74) Vertreter: Patentanwaltskanzlei Matschnig & Forsthuber OG

(56) Entgegenhaltungen:
- EP-A1- 3 147 582
- DE-A1- 102014 008 379
- DE-A1- 2 441 230
- DE-U1- 202019 103 659

## Beschreibung

Die Erfindung betrifft ein Verfahren zum Einhausen zumindest eines Klimageräts, beispielsweise einer Wärmepumpe und/oder eines Kältegerätes, in ein Schalldämmgehäuse.

Weiters betrifft die Erfindung ein Schalldämmgehäuse zur Einhausung zumindest eines Klimagerätes, beispielsweise einer Wärmepumpe und/oder eines Kältegerätes gemäß dem erfindungsgemäßen Verfahren.

Es sei angemerkt, dass für den Begriff "Klimagerät" auch der Begriff "Außengerät" verwendet werden kann, wobei unter diesen Begriffen Wärmepumpen, Kältegeräte, Kaltwassersätze, etc. zu verstehen sind.

Im Stand der Technik gibt es eine Vielzahl an Verfahren zur Einhausung eines Klimagerätes in ein Schalldämmgehäuse. Ab einer gewissen Größe eines Klimagerätes oder einer Vielzahl von Klimageräten, beispielsweise für Gerätegrößen ab Höhe 2 m, einer Breite ab 6 m und einer Tiefe von 1 m, welche in eine Schalldämmgehäuse eingehaust werden sollen, ergeben sich mehrere Probleme.

Eines dieser Probleme beginnt bereits bei der Anlieferung der notwendigen Komponenten eines Schalldämmgehäuses. Ab einer gewissen Größe von Klimageräten ist ein fertig zusammengebautes Schalldämmgehäuse nicht mehr einfach transportierbar, beispielsweise mittels eines LKWs, da die Höhe des Transportraumes eines LKWs überschritten wird.

Dahingehend wird im Stand der Technik versucht, die für ein Schalldämmgehäuse notwendigen Bauteile um ein Klimagerät herum aufzubauen, wobei das Klimagerät bereits am gewählten Standort bzw. Untergrund platziert wurde. Dies hat bereits mehrere Nachteile, da das Klimagerät meist direkt am Untergrund platziert und nicht mit dem Schalldämmgehäuse direkt verbunden ist. Bei starken Windböen wird das Schalldämmgehäuse meist umgeworfen bzw. zerstört und dadurch auch das Klimagerät selbst.

In einem anderen Verfahren aus dem Stand der Technik wird versucht, das Klimagerät über seitliche Türen in das bereits aufgebaute Schalldämmgehäuse in eine Einführrichtung, welche im Wesentlichen horizontal zum Untergrund ist, einzuführen. Dadurch ergeben sich bereits praktische Nachteile, da ein solches Klimagerät aufgrund des Gewichts nur mittels Maschinenkraft bewegbar ist.

Die EP 3 147 582 A1, die DE 20 2019 103659 U1 sowie die DE 10 2014 008379 A1 zeigen Schalldämmgehäuse aus dem Stand der Technik.

### Verfahren zum Einhausen zumindest eines Klimagerätes

Es ist eine Aufgabe der Erfindung ein verbessertes Verfahren zum Einhausen zumindest eines Klimagerätes in ein Schalldämmgehäuse bereitzustellen.

Diese Aufgabe wird dadurch gelöst, dass das Verfahren folgende Schritte in chronologischer Reihenfolge umfasst:
a) Bereitstellen eines Unterteilmoduls und eines Oberteilmoduls, wobei das Unterteilmodul und das Oberteilmodul in einem zusammengebauten Zustand gemeinsam das Schalldämmgehäuse bilden,
   wobei das Unterteilmodul Folgendes umfasst:
      - Gehäusewände, welche einen Hohlraum zur Aufnahme zumindest eines Klimagerätes und eine Einführöffnung bilden, über welche Einführöffnung das zumindest eine Klimagerät in den Hohlkörper bringbar ist, und wobei die Gehäusewände Lufteinlassöffnungen zum Einlassen von Luft in das Schalldämmgehäuse aufweisen, und
      - einen Rahmen zur Auflage des zumindest einen Klimagerätes und zur Stabilität der Gehäusewände, wobei die Gehäusewände mit dem Rahmen fest verbunden sind, und wobei der Rahmen eingerichtet ist, das Unterteilmodul in einem aufgestellten Zustand auf einem Untergrund, in welchem Zustand die Einführöffnung in entgegengesetzter Richtung zum Untergrund ausgerichtet ist, zu stützen;
   und wobei das Oberteilmodul Folgendes umfasst:
      - Luftauslassöffnungen zum Auslassen von Luft aus dem Schalldämmgehäuse,
b) Aufstellen des Unterteilmoduls auf einem Untergrund, sodass die Einführöffnung in entgegengesetzter Richtung zum Untergrund ausgerichtet ist;
c) Einführen zumindest eines Klimagerätes über die Einführöffnung in den Hohlraum des Unterteilmoduls in Richtung einer Einführrichtung, wobei die Einführrichtung im Wesentlichen orthogonal zum Untergrund ist;
d) Aufsetzen des zumindest einen Klimagerätes auf den Rahmen des Unterteilmoduls;
e) Aufsetzen des Oberteilmoduls auf das Unterteilmodul, wobei das Oberteilmodul über der Einführöffnung positioniert wird und die Einführöffnung derart verschließt, sodass ein Einführen eines weiteren Klimagerätes verhindert wird;
f) Befestigen des Oberteilmoduls mit dem Unterteilmodul zum Bilden des Schalldämmgehäuses.

Die vorliegende Erfindung ermöglicht daher ein Verfahren bereitzustellen mittels einem modularen Schalldämmgehäuses, welches die oben genannten Nachteile des Standes der Technik behebt.

Dadurch, dass das Schalldämmgehäuse auf dem Rahmen des Schalldämmgehäuses angeordnet ist, wird bei starken Windböen das Schalldämmgehäuse nicht zerstört, da das Gewicht des Klimageräts den Rahmen und somit das Schalldämmgehäuse ausreichend beschwert.

Der modulartige Aufbau des Schalldämmgehäuses erlaubt überdies auch einen Transport mittels LKWs, da die Höhe des Transportraumes nicht überschritten wird. Ein weiterer Vorteil dieses modularen Aufbaus und des bereitgestellten Verfahrens ergibt sich auf für den Endnutzer bzw. bei der Montage des Klimagerätes, da die einzelnen Module bereits vorgefertigt zusammengebaut sind und komplizierte Aufbauarbeiten entfallen.

Es kann vorgesehen sein, dass je ein Klimagerät eine Höhe von zumindest 1,5 m, vorzugsweise von zumindest 2,5 m, aufweist.

Es kann vorgesehen sein, dass je ein Klimagerät eine Breite von zumindest 2 m aufweist oder mehrere Klimageräte gemeinsam, eine Breite von zumindest 6 m, vorzugsweise von zumindest 6,5 m, aufweisen.

Es kann vorgesehen sein, dass je ein Klimagerät eine Tiefe von zumindest 0,8 m, vorzugsweise von zumindest 1,5 m, aufweist.

Es kann vorgesehen sein, dass das Unterteilmodul aus zumindest zwei Unterteil-Subsegmenten gebildet ist, wobei jedes Unterteil-Subsegment einen Teil des Rahmens und einen Teil der Gehäusewände aufweist, und wobei in einem weiteren Schritt a1) die zumindest zwei Unterteil-Subsegmente zusammengeführt und miteinander fest verbunden werden, sodass das Unterteilmodul gebildet ist.

Es kann vorgesehen sein, dass das Oberteilmodul aus zumindest zwei Oberteil-Subsegmenten gebildet ist, wobei jedes Oberteil-Subsegment Luftauslassöffnungen aufweist, und wobei in einem weiteren Schritt a1) die zumindest zwei Oberteil-Subsegmente zusammengeführt und miteinander fest verbunden werden, sodass das Oberteilmodul gebildet ist.

Es kann vorgesehen sein, dass das in Schritt a) bereitgestellte Oberteilmodul zumindest eine Luftstromlenkeinrichtung umfasst, wobei in einem Schritt e1) die Luftstromlenkeinrichtung mit dem zumindest einen Klimagerät verbunden wird, sodass ein Luftstrom von den Lufteinlassöffnungen des Unterteilmoduls in Richtung der Luftauslassöffnungen des Oberteilmoduls bildbar ist, wobei von dem zumindest einen Klimagerät über die Lufteinlassöffnungen in das Schalldämmgehäuse Luft eingesaugt und über die Luftauslassöffnungen aus dem Schalldämmgehäuse ausgeblasen wird.

Es kann vorgesehen sein, dass die zumindest eine Luftstromlenkeinrichtung als Luftschlauch ausgebildet ist, welcher zwei entgegengesetzte Öffnungen aufweist, wobei jeweils ein Ende an dem zumindest einen Klimagerät befestigbar ist und das andere Ende an dem Oberteilmodul befestigbar ist, sodass in einem befestigten Zustand des Luftschlauches, der Luftschlauch einen durch den Luftschlauch begrenzten Luftkanal von dem Klimagerät zu den Luftauslassöffnungen des Oberteilmoduls bildet.

Es kann vorgesehen sein, dass die Lufteinlassöffnungen und/oder die Luftauslassöffnungen als Schalldämmkulissen ausgebildet sind.

Es kann vorgesehen sein, dass in Schritt c) das zumindest eine Klimagerät über eine Kranvorrichtung in den Hohlraum des Unterteilmoduls eingehoben wird.

Es kann vorgesehen sein, dass der Rahmen des Unterteilmoduls eine Abwasservorrichtung aufweist, welche eingerichtet ist, Tauwasser, welches durch das zumindest eine Klimagerät erzeugt wird, sowie eindringendem Regenwasser in das Schalldämmgehäuse, aus dem Schalldämmgehäuse abzuleiten.

### Vorrichtung zum Einhausen zumindest eines Klimagerätes

Die Aufgabe wird ebenso gelöst durch ein erfindungsgemäßes Schalldämmgehäuse zur Einhausung zumindest eines Schalldämmgerätes, beispielsweise einer Wärmepumpe und/oder eines Kältegerätes, wobei das Schalldämmgehäuse aus einem Unterteilmodul und einem Oberteilmodul gebildet ist,
wobei das Unterteilmodul Folgendes umfasst:
   - Gehäusewände, welche einen Hohlraum zur Aufnahme zumindest eines Klimagerätes und eine Einführöffnung bilden, über welche Einführöffnung das zumindest eine Klimagerät in den Hohlkörper bringbar ist, und wobei die Gehäusewände Lufteinlassöffnungen zum Einlassen von Luft in das Schalldämmgehäuse aufweisen, und
   - einen Rahmen zur Auflage des zumindest einen Klimagerätes und zur Stabilität der Gehäusewände, wobei die Gehäusewände mit dem Rahmen fest verbunden sind, und wobei der Rahmen eingerichtet ist, das Unterteilmodul in einem aufgestellten Zustand auf einem Untergrund, in welchem Zustand die Einführöffnung in entgegengesetzter Richtung zum Untergrund ausgerichtet ist, zu stützen;
und wobei das Oberteilmodul Folgendes umfasst:
   - Luftauslassöffnungen zum Auslassen von Luft aus dem Schalldämmgehäuse,
wobei das Oberteilmodul auf das Unterteilmodul zum Bilden des Schalldämmgehäuses aufsetzbar und mit dem Unterteilmodul befestigbar ist.

Dabei kann vorgesehen sein, dass das Unterteilmodul aus zumindest zwei Unterteil-Subsegmenten gebildet ist, wobei jedes Unterteil-Subsegment einen Teil des Rahmens und einen Teil der Gehäusewände aufweist.

Darüber hinaus kann vorgesehen sein, dass das Oberteilmodul aus zumindest zwei Oberteil-Subsegmenten gebildet ist, wobei jedes Oberteil-Subsegment Luftauslassöffnungen aufweist.

Es kann vorgesehen sein, dass das Oberteilmodul zumindest eine Luftstromlenkeinrichtung umfasst, welche mit dem Oberteilmodul und mit dem zumindest einen Klimagerät verbunden ist, sodass ein Luftstrom von den Lufteinlassöffnungen des Unterteilmoduls in Richtung der Luftauslassöffnungen des Oberteilmoduls lenkbar ist, wobei von dem zumindest einen Klimagerät über die Lufteinlassöffnungen in das Schalldämmgehäuse Luft einsaugbar und über die Luftauslassöffnungen aus dem Schalldämmgehäuse ausblasbar ist.

Es kann vorgesehen sein, dass die zumindest eine Luftstromlenkeinrichtung als Luftschlauch ausgebildet ist, welcher zwei entgegengesetzte Öffnungen aufweist, wobei jeweils ein Ende an dem zumindest einen Klimagerät befestigt ist und das andere Ende an dem Oberteilmodul befestigt ist, sodass der Luftschlauch einen durch den Luftschlauch begrenzten Luftkanal von dem Klimagerät zu den Luftauslassöffnungen des Oberteilmoduls bildet.

Es kann vorgesehen sein, dass im noch nicht zusammengesetzten Zustand des Schalldämmgehäuses das eine Ende des Luftschlauches an dem Oberteilmodul befestigt ist, sodass nach dem Aufsetzen des Oberteilmoduls auf das Unterteilmodul in Schritt e) nur noch das andere Ende des Luftschlauches an dem zumindest einen Klimagerät befestigt wird.

Es kann vorgesehen sein, dass die Lufteinlassöffnungen und/oder die Luftauslassöffnungen durch Schalldämmkulissen gebildet sind.

Es kann auch vorgesehen sein, dass Schalldämmkulissen einer Gehäusewand als zumindest ein lösbares Schalldämmkulissenmodul ausgebildet sind, sodass beispielsweise in Schritt c) des Verfahrens durch Lösen des entsprechenden Schalldämmkulissenmoduls eine Öffnung in der jeweiligen Gehäusewand gebildet ist, um das Einführen des zumindest einen Klimagerätes in das Unterteilmodul zu erleichtern, da beispielsweise bei Verwendung eines Kranes zusätzlich ein seitliches Austarieren erfolgen kann, welches über die aufgrund der Herausnahme des zumindest einen Schalldämmkulissenmoduls gebildete Öffnung ermöglicht wird.

Es kann vorgesehen sein, dass der Rahmen des Unterteilmoduls eine Abwasservorrichtung aufweist, welche eingerichtet ist, Tauwasser, welches durch das zumindest eine Klimagerät erzeugt wird, sowie eindringendem Regenwasser in das Schalldämmgehäuse, aus dem Schalldämmgehäuse abzuleiten.

Es sei an dieser Stelle angemerkt, dass - wenn nicht anders angegeben - Erläuterungen und Merkmale, welche sich auf das erfindungsgemäße Verfahren beziehen, auch auf die erfindungsgemäße Vorrichtung beziehen, und umgekehrt.

### Figurenbeschreibung

Nachfolgend wird die Erfindung anhand von beispielhaften Zeichnungen näher erläutert. Hierbei zeigt
- Fig. 1: ein Aufstellen eins Unterteilmoduls eines Schalldämmgehäuses auf einem Untergrund, wobei das Unterteilmodul einen Rahmen und Gehäusewände, welche mit dem Rahmen fest verbunden sind, umfasst;
- Fig. 2: Einführen eines Klimagerätes, welches in den Hohlraum, welcher die Gehäusewände des Unterteilmoduls aus Fig. 1 bilden, entlang einer Einführrichtung gebracht wird;
- Fig. 3: das Klimagerät in dem Unterteilmodul, wobei das Klimagerät auf dem Rahmen des Unterteilmoduls positioniert bzw. aufgesetzt ist;
- Fig. 4: in einem nächsten Schritt, das Platzieren eines Oberteilmoduls auf dem Unterteilmodul, wobei das Oberteilmodul Luftauslassöffnungen umfasst;
- Fig. 5: das befestigte Oberteilmodul auf dem Unterteilmodul, wodurch das Schalldämmgehäuse gebildet wird, wobei ein Luftstrom von den Lufteinlassöffnungen des Unterteilmoduls aus den Luftauslassöffnungen des Oberteilmoduls ermöglicht wird;
- Fig. 6: ein weiteres beispielhaftes Schalldämmgehäuse aus einem Oberteilmodul und einem Unterteilmodul in einer Seitenansicht, wobei das Unterteilmodul aus zwei Unterteil-Subsegmenten gebildet ist, wobei jedes Unterteil-Subsegment einen Teil des Rahmens und einen Teil der Gehäusewände umfasst;
- Fig. 7: eine weitere Seitenansicht des beispielhaften Schalldämmgehäuses aus Fig. 6; und
- Fig. 8: eine Draufsicht des Schalldämmgehäuses aus Fig. 6 bzw. 7, wobei das Oberteilmodul aus zwei Oberteil-Subsegmenten gebildet ist, wobei jedes Oberteil-Subsegment Luftausblaskulissen umfasst.

**Fig. 1** bis **Fig. 5** zeigen zusammen ein beispielhaftes Verfahren zum Einhausen eines Klimageräts **50,** beispielsweise einer Wärmepumpe und/oder eines Kältegerätes, in ein Schalldämmgehäuse **100,** welches Schalldämmgehäuse **100** ein Unterteilmodul **200** und ein Oberteilmodul **300** umfasst.

Das Verfahren umfasst folgende Schritte in chronologischer Reihenfolge, wobei jeweils zu den Figuren Bezug genommen wird. In Schritt a) wird ein Unterteilmodul **200** und ein Oberteilmoduls **300** bereitgestellt, wobei das Unterteilmodul **200** und das Oberteilmodul **300** in einem zusammengebauten Zustand gemeinsam das Schalldämmgehäuse **100** bilden.

Das Unterteilmodul **200** umfasst dabei Gehäusewände **210,** welche einen Hohlraum zur Aufnahme zumindest eines Klimagerätes **50** und eine Einführöffnung **220** bilden, über welche Einführöffnung **220** das zumindest eine Klimagerät **50** in den Hohlkörper bringbar ist, und wobei die Gehäusewände **210** Lufteinlassöffnungen **230** zum Einlassen von Luft in das Schalldämmgehäuse **100** aufweisen.

Ferner umfasst das Unterteilmodul **200** einen Rahmen **240** zur Auflage des Klimagerätes **50** und zur Stabilität der Gehäusewände **210,** wobei die Gehäusewände **210** mit dem Rahmen **240** fest verbunden sind, und wobei der Rahmen **240** eingerichtet ist, das Unterteilmodul **200** in einem aufgestellten Zustand auf einem Untergrund **10,** in welchem Zustand die Einführöffnung **220** in entgegengesetzter Richtung zum Untergrund **10** ausgerichtet ist, zu stützen.

In dem in **Fig. 1** gezeigten Schritt b) ist das Unterteilmodul **200** auf einem Untergrund **10** aufgestellt, sodass die Einführöffnung **220** in entgegengesetzter Richtung zum Untergrund **10** ausgerichtet ist.

In einem nächsten Schritt c) - wie in **Fig. 2** dargestellt - wird das Klimagerät **50** über die Einführöffnung **220** in den Hohlraum des Unterteilmoduls **200** in Richtung einer Einführrichtung X eingeführt, wobei die Einführrichtung **X** im Wesentlichen orthogonal zum Untergrund **10** ist. Das Klimagerät **50** kann beispielsweise mit Hilfe einer Kranvorrichtung in den Hohlraum des Unterteilmoduls **200** eingehoben werden.

Die Lufteinlassöffnungen **230** und die Luftauslassöffnungen **310** sind durch Schalldämmkulissen gebildet.

In dem gezeigten Beispiel sind die Schalldämmkulissen einer Gehäusewand als ein lösbares Schalldämmkulissenmodul ausgebildet, sodass in Schritt c) des Verfahrens durch Lösen des entsprechenden Schalldämmkulissenmoduls eine Öffnung in der jeweiligen Gehäusewand **210** gebildet ist, um das Einführen des Klimagerätes **50** in das Unterteilmodul **200** zu erleichtern, da bei Verwendung eines Kranes zusätzlich ein seitliches Austarieren erfolgen kann, welches über die aufgrund der Herausnahme des zumindest einen Schalldämmkulissenmoduls gebildete Öffnung ermöglicht wird.

In einem weiteren Schritt d) wird das Klimagerätes **50** auf den Rahmen **240** des Unterteilmoduls **200** aufgelegt bzw. positioniert, wie in **Fig. 3** dargestellt.

In obigem Schritt a) wird ebenso ein Oberteilmodul **300** bereitgestellt, wie bereits erwähnt, wobei das Oberteilmodul **300** Luftauslassöffnungen **310** zum Auslassen von Luft aus dem Schalldämmgehäuse **100** umfasst. Ferner umfasst das Oberteil im gezeigten Beispiel eine Luftstromlenkeinrichtung **600,** wie in **Fig. 4** und **Fig. 5** zu sehen ist.

In einem Schritt d) nachfolgenden Schritt e) wird das Oberteilmodul **300** auf das Unterteilmodul **200** aufgesetzt, wobei das Oberteilmodul **300** über der Einführöffnung **220** positioniert wird und die Einführöffnung derart verschließt, sodass ein Einführen eines weiteren Klimagerätes **50** verhindert wird, wie in **Fig. 4** dargestellt ist. Weiters wird in einem Schritt e1) die Luftstromlenkeinrichtung **600** mit dem Klimagerät **50** verbunden, sodass ein Luftstrom **400** von den Lufteinlassöffnungen **230** des Unterteilmoduls **200** in Richtung der Luftauslassöffnungen **310** des Oberteilmoduls **300** lenkbar ist, wobei von dem zumindest einen Klimagerät **50** über die Lufteinlassöffnungen **230** in das Schalldämmgehäuse **100** Luft eingesaugt und über die Luftauslassöffnungen **310** aus dem Schalldämmgehäuse **100** ausgeblasen wird.

In dem in den Figuren dargestellten Beispiel ist die Luftstromlenkeinrichtung **600** als Luftschlauch ausgebildet ist, welcher zwei entgegengesetzte Öffnungen **610, 620** aufweist, wobei jeweils ein Ende **610** an dem Klimagerät **50** befestigbar ist und das andere Ende **620** an dem Oberteilmodul **300** befestigbar ist, sodass in einem befestigten Zustand des Luftschlauches, der Luftschlauch einen durch den Luftschlauch begrenzten Luftkanal von dem Klimagerät **50** zu den Luftauslassöffnungen **310** des Oberteilmoduls bildet.

Im noch nicht zusammengesetzten Zustand des Schalldämmgehäuses **10** ist das eine Ende **620** des Luftschlauches an dem Oberteilmodul **300** in Schritt a) bereits befestigt, sodass nach dem Aufsetzen des Oberteilmoduls **300** auf das Unterteilmodul **200** in Schritt e) nur noch das andere Ende **610** des Luftschlauches in Schritt e1) an das Klimagerät befestigt wird.

Anschließend an Schritt e) wird in Schritt f) das Oberteilmodul **300** mit dem Unterteilmodul **200** zum Bilden des Schalldämmgehäuses **100** befestigt, wie in **Fig. 5** dargestellt ist.

Zur Befestigung wird eine Befestigungsvorrichtung eingesetzt, wobei die Gehäusewände des Unterteilmoduls einen Abschlussbereich aufweisen, und wobei das Oberteilmodul einen zum Abschlussbereich des Unterteilmoduls korrespondierenden Gegenabschlussbereich aufweisen, wobei der Abschlussbereich des Unterteilmoduls mit dem Gegenabschlussbereich des Oberteilmoduls mittels der Befestigungsvorrichtung verbunden wird. Eine solche Befestigungsvorrichtung **500** ist beispielsweise in **Fig. 6** und **Fig. 7** zu sehen.

**Fig. 6** bis **Fig. 8** zeigen ein beispielhaftes Schalldämmgehäuse **100** mit darin eingehausten Klimageräten **50** zur Anwendung des erfindungsgemäßen Verfahrens wie oben hinsichtlich **Fig. 1** bis **Fig. 5** erläutert.

**Fig. 6** und **Fig. 7** zeigen das Schalldämmgehäuse **100** in unterschiedlichen Seitenansicht, wobei zu sehen ist, dass das Unterteilmodul **200** aus zwei Unterteil-Subsegmenten **200a, 200b** gebildet ist, wobei jedes Unterteil-Subsegment **200a, 200b** einen Teil des Rahmens **240** und einen Teil der Gehäusewände **210** aufweist, wobei die Unterteil-Subsegmente **200a, 200b** fest miteinander verbunden sind.

Ferner ist zu sehen, dass die Klimageräte **50** in dem gezeigten Beispiel zwei Ventilatoren **320** umfassen, welche eingerichtet sind, einen Luftstrom **400** (wie in **Fig. 5** dargestellt) von den Lufteinlassöffnungen **230** des Unterteilmoduls **200** in Richtung der Luftauslassöffnungen **310** des Oberteilmoduls **300** zu erzeugen, wobei Luft über die Lufteinlassöffnungen **230** in das Schalldämmgehäuse **100** einsaugbar und über die Luftauslassöffnungen **310** aus dem Schalldämmgehäuse **100** ausblasbar ist.

In **Fig. 7** ist der Luftschlauch **600** eingezeichnet, welcher die Luftauslassöffnungen **310** in dieser Figur verdecken.

Darüber hinaus ist das Oberteilmodul **300** aus zwei Oberteil-Subsegmenten **300a, 300b** gebildet, wobei jedes Oberteil-Subsegment **300a, 300b** Luftauslassöffnungen **310** aufweist, wobei in **Fig. 6** die Luftauslassöffnungen **310** eingezeichnet und in **Fig. 8** die Luftauslassöffnungen **310** nicht eingezeichnet sind.

Zusätzlich umfasst der Rahmen **240** des Unterteilmoduls **200** eine Abwasservorrichtung (nicht eingezeichnet), welche eingerichtet ist, Tauwasser, welches durch das zumindest eine Klimagerät **50** erzeugt wird, sowie eindringendem Regenwasser in das Schalldämmgehäuse **100,** aus dem Schalldämmgehäuse **100** abzuleiten.

### LISTE DER BEZUGSZEICHEN

| | |
|---|---|
| Untergrund | 10 |
| Klimagerät | 50 |
| Schalldämmgehäuse | 100 |
| Unterteilmodul | 200 |
| Unterteil-Subsegment | 200a, 200b |
| Gehäusewände | 210 |
| Einführöffnung | 220 |
| Lufteinlassöffnungen | 230 |
| Rahmen | 240 |
| Oberteilmodul | 300 |
| Oberteil-Subsegment | 300a, 300b |
| Luftauslassöffnungen | 310 |
| Ventilator | 320 |
| Luftstrom | 400 |
| Befestigungsvorrichtung | 500 |
| Luftstromlenkeinrichtung | 600 |
| Enden Luftschlauch | 610, 620 |

## Patentansprüche

1. Verfahren zum Einhausen zumindest eines Klimageräts (50), beispielsweise einer Wärmepumpe und/oder eines Kältegerätes, in ein Schalldämmgehäuse (100), welches Schalldämmgehäuse (100) ein Unterteilmodul (200) und ein Oberteilmodul (300) umfasst, wobei das Verfahren folgende Schritte in chronologischer Reihenfolge umfasst:
a) Bereitstellen eines Unterteilmoduls (200) und eines Oberteilmoduls (300), wobei das Unterteilmodul (200) und das Oberteilmodul (300) in einem zusammengebauten Zustand gemeinsam das Schalldämmgehäuse (100) bilden,
wobei das Unterteilmodul (200) Folgendes umfasst:
- Gehäusewände (210), welche einen Hohlraum zur Aufnahme zumindest eines Klimagerätes (50) und eine Einführöffnung (220) bilden, über welche Einführöffnung (220) das zumindest eine Klimagerät (50) in den Hohlkörper bringbar ist, und wobei die Gehäusewände (210) Lufteinlassöffnungen (230) zum Einlassen von Luft in das Schalldämmgehäuse (100) aufweisen, und
- einen Rahmen (240) zur Auflage des zumindest einen Klimagerätes (50) und zur Stabilität der Gehäusewände (210), wobei die Gehäusewände (210) mit dem Rahmen (240) fest verbunden sind, und wobei der Rahmen (240) eingerichtet ist, das Unterteilmodul (200) in einem aufgestellten Zustand auf einem Untergrund (10), in welchem Zustand die Einführöffnung (220) in entgegengesetzter Richtung zum Untergrund (10) ausgerichtet ist, zu stützen;
und wobei das Oberteilmodul (300) Folgendes umfasst:
- Luftauslassöffnungen (310) zum Auslassen von Luft aus dem Schalldämmgehäuse (100),
b) Aufstellen des Unterteilmoduls (200) auf einem Untergrund (10), sodass die Einführöffnung (220) in entgegengesetzter Richtung zum Untergrund (10) ausgerichtet ist;
c) Einführen zumindest eines Klimagerätes (50) über die Einführöffnung (220) in den Hohlraum des Unterteilmoduls (200) in Richtung einer Einführrichtung (X), wobei die Einführrichtung (X) im Wesentlichen orthogonal zum Untergrund (10) ist;
d) Aufsetzen des zumindest einen Klimagerätes (50) auf den Rahmen (240) des Unterteilmoduls (200);
e) Aufsetzen des Oberteilmoduls (300) auf das Unterteilmodul (200), wobei das Oberteilmodul (300) über der Einführöffnung (220) positioniert wird und die Einführöffnung derart verschließt, sodass ein Einführen eines weiteren Klimagerätes (50) verhindert wird;
f) Befestigen des Oberteilmoduls (300) mit dem Unterteilmodul (200) zum Bilden des Schalldämmgehäuses (100).

2. Verfahren nach Anspruch 1, **dadurch gekennzeichnet, dass** das Unterteilmodul (200) aus zumindest zwei Unterteil-Subsegmenten (200a, 200b) gebildet ist, wobei jedes Unterteil-Subsegment (200a, 200b) einen Teil des Rahmens (240) und einen Teil der Gehäusewände (210) aufweist, und wobei in einem weiteren Schritt a1) die zumindest zwei Unterteil-Subsegmente (200a, 200b) zusammengeführt und miteinander fest verbunden werden, sodass das Unterteilmodul (200) gebildet ist.

3. Verfahren nach Anspruch 1 oder 2, **dadurch gekennzeichnet, dass** das Oberteilmodul (300) aus zumindest zwei Oberteil-Subsegmenten (300a, 300b) gebildet ist, wobei jedes Oberteil-Subsegment (300a, 300b) Luftauslassöffnungen (310) aufweist, und wobei in einem weiteren Schritt a1) die zumindest zwei Oberteil-Subsegmente (300a, 300b) zusammengeführt und miteinander fest verbunden werden, sodass das Oberteilmodul (300) gebildet ist.

4. Verfahren nach einem der Ansprüche 1 bis 3, **dadurch gekennzeichnet, dass** das in Schritt a) bereitgestellte Oberteilmodul (300) zumindest eine Luftstromlenkeinrichtung (600) umfasst, wobei in einem Schritt e1) die Luftstromlenkeinrichtung (600) mit dem zumindest einen Klimagerät (50) verbunden wird, sodass ein Luftstrom (400) von den Lufteinlassöffnungen (230) des Unterteilmoduls (200) in Richtung der Luftauslassöffnungen (310) des Oberteilmoduls (300) lenkbar ist, wobei von dem zumindest einen Klimagerät (50) über die Lufteinlassöffnungen (230) in das Schalldämmgehäuse (100) Luft eingesaugt und über die Luftauslassöffnungen (310) aus dem Schalldämmgehäuse (100) ausgeblasen wird.

5. Verfahren nach Anspruch 4, **dadurch gekennzeichnet, dass** die zumindest eine Luftstromlenkeinrichtung (600) als Luftschlauch ausgebildet ist, welcher zwei entgegengesetzte Öffnungen (610, 620) aufweist, wobei jeweils ein Ende (610) an dem zumindest einen Klimagerät (50) befestigbar ist und das andere Ende (620) an dem Oberteilmodul (300) befestigbar ist, sodass in einem befestigten Zustand des Luftschlauches, der Luftschlauch einen durch den Luftschlauch begrenzten Luftkanal von dem Klimagerät (50) zu den Luftauslassöffnungen (310) des Oberteilmoduls bildet.

6. Verfahren nach einem der Ansprüche 1 bis 5, **dadurch gekennzeichnet, dass** die Lufteinlassöffnungen (230) und/oder die Luftauslassöffnungen (310) als Schalldämmkulissen ausgebildet sind.

7. Verfahren nach einem der Ansprüche 1 bis 6, **dadurch gekennzeichnet, dass** in Schritt c) das zumindest eine Klimagerät (50) über eine Kranvorrichtung in den Hohlraum des Unterteilmoduls (200) eingehoben wird.

8. Verfahren nach einem der Ansprüche 1 bis 7, **dadurch gekennzeichnet, dass** der Rahmen (240) des Unterteilmoduls (200) eine Abwasservorrichtung aufweist, welche eingerichtet ist, Tauwasser, welches durch das zumindest eine Klimagerät (50) erzeugt wird, sowie eindringendem Regenwasser in das Schalldämmgehäuse (100), aus dem Schalldämmgehäuse (100) abzuleiten.

9. Schalldämmgehäuse (100) zur Einhausung zumindest eines Klimagerätes, beispielsweise einer Wärmepumpe und/oder eines Kältegerätes, gemäß einem Verfahren nach einem der Ansprüche 1 bis 8, wobei das Schalldämmgehäuse (100) ein Unterteilmodul (200) und ein Oberteilmodul (300) umfasst, welche gemeinsam das Schalldämmgehäuse (100) bilden,
wobei das Unterteilmodul (200) Folgendes umfasst:
- Gehäusewände (210), welche einen Hohlraum zur Aufnahme zumindest eines Klimagerätes (50) und eine Einführöffnung (220) bilden, über welche Einführöffnung (220) das zumindest eine Klimagerät (50) in den Hohlkörper bringbar ist, und wobei die Gehäusewände (210) Lufteinlassöffnungen (230) zum Einlassen von Luft in das Schalldämmgehäuse (100) aufweisen, und
- einen Rahmen (240) zur Auflage des zumindest einen Klimagerätes (50) und zur Stabilität der Gehäusewände (210), wobei die Gehäusewände (210) mit dem Rahmen (240) fest verbunden sind, und wobei der Rahmen (240) eingerichtet ist, das Unterteilmodul (200) in einem aufgestellten Zustand auf einem Untergrund (10), in welchem Zustand die Einführöffnung (220) in entgegengesetzter Richtung zum Untergrund (10) ausgerichtet ist, zu stützen;
wobei zumindest ein Klimageräte (50) über die Einführöffnung (220) in den Hohlraum des Unterteilmoduls (200) in Richtung einer Einführrichtung (X) einführbar ist, wobei die Einführrichtung (X) im aufgestellten Zustand des Unterteilmoduls im Wesentlichen orthogonal zum Untergrund (10) ist,
und wobei das Oberteilmodul (300) Folgendes umfasst:
- Luftauslassöffnungen (310) zum Auslassen von Luft aus dem Schalldämmgehäuse (100),
wobei das Oberteilmodul (300) über der Einführöffnung (220) positioniert ist und die Einführöffnung (220) derart verschließt, sodass ein Einführen eines weiteren Klimagerätes (50) verhindert wird, und wobei das Oberteilmoduls (300) mit dem Unterteilmodul (200) befestigt ist, um das Schalldämmgehäuses (100) zu bilden.

10. Schalldämmgehäuse nach Anspruch 9, **dadurch gekennzeichnet, dass** das Unterteilmodul (200) aus zumindest zwei Unterteil-Subsegmenten (200a, 200b) gebildet ist, wobei jedes Unterteil-Subsegment (200a, 200b) einen Teil des Rahmens (240) und einen Teil der Gehäusewände (210) aufweist, wobei die Unterteil-Subsegmente (200a, 200b) fest miteinander verbunden sind.

11. Schalldämmgehäuse nach Anspruch 9 oder 10, **dadurch gekennzeichnet, dass** das Oberteilmodul (300) aus zumindest zwei Oberteil-Subsegmenten (300a, 300b) gebildet ist, wobei jedes Oberteil-Subsegment (300a, 300b) Luftauslassöffnungen (310) aufweist, und wobei die Oberteil-Subsegmente (300a, 300b) fest miteinander verbunden sind.

12. Schalldämmgehäuse nach einem der Ansprüche 9 bis 11, **dadurch gekennzeichnet, dass** das Oberteilmodul (300) zumindest eine Luftstromlenkeinrichtung (600) umfasst, welche mit dem Oberteilmodul (300) und mit dem zumindest einen Klimagerät (50) verbunden ist, sodass ein Luftstrom (400) von den Lufteinlassöffnungen (230) des Unterteilmoduls (200) in Richtung der Luftauslassöffnungen (310) des Oberteilmoduls (300) bildbar ist, wobei von dem zumindest einen Klimagerät (50) über die Lufteinlassöffnungen (230) in das Schalldämmgehäuse (100) Luft einsaugbar und über die Luftauslassöffnungen (310) aus dem Schalldämmgehäuse (100) ausblasbar ist.

13. Schalldämmgehäuse nach Anspruch 12, **dadurch gekennzeichnet, dass** die zumindest eine Luftstromlenkeinrichtung (600) als Luftschlauch ausgebildet ist, welcher zwei entgegengesetzte Öffnungen aufweist, wobei jeweils ein Ende an dem zumindest einen Klimagerät befestigt ist und das andere Ende an dem Oberteilmodul (300) befestigt ist, sodass der Luftschlauch einen durch den Luftschlauch begrenzten Luftkanal von dem Klimagerät (50) zu den Luftauslassöffnungen (310) des Oberteilmoduls bildet.

14. Schalldämmgehäuse nach einem der Ansprüche 9 bis 13, **dadurch gekennzeichnet, dass** die Lufteinlassöffnungen und/oder die Luftauslassöffnungen als Schalldämmkulissen ausgebildet sind.

15. Schalldämmgehäuse nach einem der Ansprüche 9 bis 14, **dadurch gekennzeichnet, dass** der Rahmen (240) des Unterteilmoduls (200) eine Abwasservorrichtung aufweist, welche eingerichtet ist, Tauwasser, welches durch das zumindest eine Klimagerät (50) erzeugt wird, sowie eindringendem Regenwasser in das Schalldämmgehäuse (100), aus dem Schalldämmgehäuse (100) abzuleiten.

## Claims

1. Procedure for housing at least one air conditioning unit (50), for example, a heating pump and/or a refrigeration device, in an acoustic housing (100), of which the acoustic housing (100) is constructed of a lower part module (200) and an upper part module (300), where the procedure consists of the following steps in chronological order:
a) Providing a lower part module (200) and an upper part module (300), where the lower part module (200) and the upper part module (300) assembled form the acoustic housing (100) together,
wherein the lower part module (200) includes the following:
- Housing walls (210), with a hollow body to incorporate at least one air condition unit (50) and an insertion opening (220), through which insertion opening (220) can at least one air conditioning unit (50) be fit into the hollow body, and where the housing walls (210) contain air intake openings (230) for admitting air into the acoustic housing (100), and
- a frame (240) for the installation of at least one air conditioning unit (50) and for the stability of the housing walls (210), whereas the housing walls (210) are firmly connected with the frame (240), and where the frame (240) is set up, the lower part module (200) is in an upright condition on a foundation base (10), in which condition the insertion opening (220) aligns with the foundation base (10) at an oppositional angle to support;
and where the upper part module (300) includes the following:
- Air outlet openings (310) for releasing air from the acoustic housing (100),
b) mounting of the lower part module (200) onto a foundation base (10), in such a way as to position the insertion opening (220) in the opposite direction to the foundation base (10);
c) insertion of at least one air conditioning unit (50) via the insertion opening (220) into the hollow body of the lower part module (200) in direction of an insertion direction (X), wherein the insertion direction (X) is in essence orthogonal to the foundation base (10),
d) placing at least one air conditioning unit (50) onto the frame (240) of the lower part module (200);
e) attaching the upper part module (300) to the lower part module (200), whereby the upper part module (300) is positioned over the insertion opening (220) and seals the insertion opening in such a way, that prevents the insertion of another air conditioning unit (50);
f) affixing the upper part module (300) with the lower part module (200) to form the acoustic housing (100).

2. Method according to claim 1, **characterised by** that the lower part module (200) consists of at least two lower part subsegments (200a, 200b) wherein each lower part subsegment (200a, 200b) comprises a part of the frame (240) and a part of the housing walls (210), and wherein in a further step a1) the at least two lower part subsegments (200a, 200b) are brought together and firmly connected to one another, so that the lower part module (200) is formed.

3. Method according to claim 1 or 2, **characterised by** that the upper part module (300) consists of at least two upper part subsegments (300a, 300b), wherein each upper part subsegment (300a, 300b) has air exhaust openings (310) and wherein in a further step a1) the at least two upper part subsegments (300a, 300b) are brought together and firmly connected to one another, so that the upper part module (300) is formed.

4. Method according to claims 1 to 3, **characterised by** that the upper part module (300) provided in step a) consists of at least one airflow directing device (600) whereas in step e1) the airflow directing device (600) is connected to the at least one air conditioning unit (50) so that an airflow (400) is directed from the air inlet opening (230) of the lower part module (200) in the direction of the air outlet openings (310)
of the upper part module (300), wherein air is sucked into the acoustic housing (100) via the air inlet openings (230) by the at least one air-conditioning unit (50) and blown out of the acoustic housing (100) via the air outlet openings (310).

5. Method according to claim 4, **characterised by** that the at least one airflow directing device (600) is designed as an air hose, which has two opposing openings (610, 620), with one end (610) being attachable to the at least one air conditioning unit (50) and the other end (620) being attachable to the upper part module (300), so that, in a fastened state of the air hose, the air hose forms an air duct, delimited by the air hose, from the air-conditioning device (50) to the air outlet openings (310) of the upper part module.

6. Method according to claims 1 to 5, **characterised by** that the air inlet openings (230) and/or the air outlet openings (310) are designed as sound-absorbing louvers.

7. Method according to claims 1 to 6, **characterised by** that in step c), at least one air conditioning unit (50) is lifted into the hollow body of the lower part module (200) utilizing a crane.

8. Method according to claims 1 to 7, **characterised by** that the frame (240) of the lower part module (200) has a drainage device that is set up to direct condensation water, which is produced by the at least one air-conditioning unit (50) as well as rainwater ingress into the acoustic housing (100), out of the acoustic housing (100).

9. **Acoustic housing** (100) for enclosing at least one air-conditioning appliance, for example a heat pump and/or a refrigerating appliance, in line with a method according to claims 1 to 8, wherein the acoustic housing (100) consists of a lower part module (200) and an upper part module (300) which together form the acoustic housing (100),
wherein the lower part module (200) comprises the following:
- housing walls (210), which form a hollow body for the accommodation of at least one air-conditioning device (50) and an insertion opening (220), via which insertion opening (220) the at least one air-conditioning device (50) can be brought into the hollow body, and wherein the housing walls (210) are fit with air inlet openings (230) for letting air into the acoustic housing (100), and
- a frame (240) for supporting the at least one air conditioning unit (50) and for stabilising the housing walls (210), wherein the housing walls (210) are fixedly connected to the frame (240) and wherein the frame (240) is arranged to support the lower part module (200) in an upright condition on the foundation base (10), in which condition the insertion opening (220) aligns with the foundation base at an oppositional angle;
wherein at least one air conditioning device (50) can be inserted into the hollow body of the lower part module (220) via the insertion opening (200) in the direction of an insertion direction (X), wherein the insertion direction (X) is, in the installed state of the lower part module (220) orthogonal to the foundation base (10).
and wherein the upper part module (300) comprises the following:
- Air outlet openings (310) for discharging air from the acoustic housing (100),
wherein the upper part module (300) is positioned over the insertion opening (220) and seals the insertion opening (220) in such a way as to prevent insertion of a further air conditioning unit (50), and wherein the upper part module (300) is secured to the lower part module (200) to form the acoustic housing (100).

10. Acoustic housing according to claim 9, **characterised by** that the lower part module (200) consists of at least two lower part sub-segments (200a, 200b), each lower part subsegment (200a, 200b) comprising a part of the frame (240) and a part of the housing walls (210), whereby the lower part sub-segments (200a, 200b) are firmly connected to one another.

11. Acoustic housing according to claim 9 or 10, **characterised by** that the upper part module (300) consists of at least two upper part subsegments (300a, 300b), with each upper part subsegment (300a, 300b) having air outlet openings (310), and whereby the upper part subsegments (300a, 300b) are firmly connected to one another.

12. Acoustic housing according to claims 9 to 11, **characterised by** that the upper part module (300) comprises at least one airflow directing device (600), which is connected to the upper part module (300) and to the at least one air-conditioning unit (50), so that an airflow (400) can be formed from the air inlet openings (230) of the lower part module (200) in the direction of the air outlet openings (310) of the upper part module (300), wherein air can be sucked into the acoustic housing (100) from the at least one air-conditioning unit (50) via the air inlet openings (230) and can be blown out of the acoustic housing (100) via the air outlet openings (310).

13. Acoustic housing according to claim 12, **characterised by** that the at least one airflow directing device (600) is designed as an air hose, which has two opposing openings, with one end being attached to the at least one air-conditioning unit and the other end being attached to the upper part module (300), so that the air hose forms an air duct, delimited by the air hose, from the air-conditioning unit (50) to the air outlet openings (310) of the upper part module.

14. Acoustic housing according to claims 9 to 13, **characterised by** that the air inlet openings and/or the air outlet openings are designed as sound-absorbing louvers.

15. Acoustic housing according to claims 9 to 14, **characterised by** that the frame (240) of the lower part module (200) has a drainage device that is set up to drain condensation water, which is produced by the at least one air-conditioning unit (50) as well as rainwater ingress into the acoustic housing (100), out of the acoustic housing (100).

## Revendications

1. Procédure pour loger au moins une unité de climatisation (50), par exemple une pompe à chaleur et/ou un dispositif de réfrigération, dans un boîtier acoustique (100), où le boîtier acoustique (100) est constitué d'un module de partie inférieure (200) et d'un module de partie supérieure (300), la procédure comprenant les étapes suivantes dans l'ordre chronologique :
a) Fournir un module de partie inférieure (200) et un module de partie supérieure (300), où le module de partie inférieure (200) et le module de partie supérieure (300) assemblés forment ensemble le boîtier acoustique (100):
où le module de partie inférieure (200) comprend les éléments suivants :
- Parois du boîtier (210), avec un corps creux pour incorporer au moins une unité de climatisation (50) et une ouverture d'insertion (220), par laquelle au moins une unité de climatisation (50) peut être insérée dans le corps creux, et où les parois du boîtier (210) contiennent des ouvertures d'admission d'air (230) pour permettre l'entrée d'air dans le boîtier acoustique (100), et
- un cadre (240) pour l'installation d'au moins une unité de climatisation (50) et pour la stabilité des parois du boîtier (210), les parois du boîtier (210) étant solidement reliées au cadre (240), et où le cadre (240) est mis en place, le module de partie inférieure (200) étant en position verticale sur une base de fondation (10), dans laquelle l'ouverture d'insertion (220) s'aligne avec la base de fondation (10) à un angle opposé pour le support ;
et où le module de partie supérieure (300) comprend les éléments suivants :
- Ouvertures de sortie d'air (310) pour évacuer l'air du boîtier acoustique (100),
b) montage du module de partie inférieure (200) sur une base de fondation (10), de manière à positionner l'ouverture d'insertion (220) dans la direction opposée à la base de fondation (10) ;
c) insertion d'au moins une unité de climatisation (50) via l'ouverture d'insertion (220) dans le corps creux du module de partie inférieure (200) dans la direction d'une direction d'insertion (X), la direction d'insertion (X) étant essentiellement orthogonale à la base de fondation (10),
d) placer au moins une unité de climatisation (50) sur le cadre (240) du module de partie inférieure (200) ;
e) fixer le module de partie supérieure (300) au module de partie inférieure (200), de sorte que le module de partie supérieure (300) est positionné sur l'ouverture d'insertion (220) et scelle l'ouverture d'insertion de telle manière qu'il empêche l'insertion d'une autre unité de climatisation (50) ;
f) fixer le module de partie supérieure (300) avec le module de partie inférieure (200) pour former le boîtier acoustique (100).

2. Procédé selon la revendication 1, **caractérisé en ce que** le module de partie inférieure (200) est constitué d'au moins deux sous-segments de partie inférieure (200a, 200b), chaque sous-segment de partie inférieure (200a, 200b) comprenant une partie du cadre (240) et une partie des parois de boîtier (210), et **en ce que** dans une étape supplémentaire a1) les au moins deux sous-segments de partie inférieure (200a, 200b) sont réunis et solidement reliés l'un à l'autre, de sorte que le module de partie inférieure (200) est formé.

3. Procédé selon la revendication 1 ou 2, **caractérisé en ce que** le module de partie supérieure (300) est constitué d'au moins deux sous-segments de partie supérieure (300a, 300b), chaque sous-segment de partie supérieure (300a, 300b) comportant des ouvertures d'évacuation d'air (310) et dans lequel, dans une étape supplémentaire a1), les au moins deux sous-segments de partie supérieure (300a, 300b) sont rapprochés et solidement reliés l'un à l'autre, de sorte que le module de partie supérieure (300) est formé.

4. Procédé selon les revendications 1 à 3, **caractérisé en ce que** le module de partie supérieure (300) prévu à l'étape a) est constitué d'au moins un dispositif de guidage de flux d'air (600), tandis que dans l'étape e1), le dispositif de guidage de flux d'air (600) est relié à l'au moins une unité de climatisation (50) de telle sorte qu'un flux d'air (400) est dirigé depuis l'ouverture d'entrée d'air (230) du module de partie inférieure (200) en direction des ouvertures de sortie d'air (310) du module de partie supérieure (300), l'air étant aspiré dans le boîtier acoustique (100) via les ouvertures d'entrée d'air (230) par l'au moins une unité de climatisation (50) et soufflé hors du boîtier acoustique (100) via les ouvertures de sortie d'air (310).

5. Procédé selon la revendication 4, **caractérisé en ce que** le ou les dispositifs de guidage de flux d'air (600) sont conçus sous la forme d'un tuyau d'air qui présente deux ouvertures opposées (610, 620), une extrémité (610) pouvant être fixée au ou aux appareils de climatisation (50) et l'autre extrémité (620) pouvant être fixée au module de partie supérieure (300), de sorte que, dans un état fixé du tuyau d'air, le tuyau d'air forme un conduit d'air, délimité par le tuyau d'air, depuis l'appareil de climatisation (50) jusqu'aux ouvertures de sortie d'air (310) du module de partie supérieure.

6. Procédé selon les revendications 1 à 5, **caractérisé en ce que** les ouvertures d'entrée d'air (230) et/ou les ouvertures de sortie d'air (310) sont conçues comme des persiennes insonorisantes.

7. Procédé selon les revendications 1 à 6, **caractérisé en ce qu'**à l'étape c), au moins une unité de climatisation (50) est soulevée dans le corps creux du module de partie inférieure (200) à l'aide d'une grue.

8. Procédé selon les revendications 1 à 7, **caractérisé en ce que** le cadre (240) du module de partie inférieure (200) présente un dispositif de drainage qui est agencé pour diriger l'eau de condensation, qui est produite par au moins une unité de climatisation (50) ainsi que l'eau de pluie pénétrant dans le boîtier acoustique (100), hors du boîtier acoustique (100).

9. Boîtier acoustique (100) destiné à enfermer au moins un appareil de climatisation, par exemple une pompe à chaleur et/ou un appareil de réfrigération, selon un procédé selon les revendications 1 à 8, dans lequel le boîtier acoustique (100) est constitué d'un module de partie inférieure (200) et d'un module de partie supérieure (300) qui forment ensemble le boîtier acoustique (100),
dans lequel le module de partie inférieure (200) comprend les éléments suivants :
- des parois de boîtier (210) qui forment un corps creux pour le logement d'au moins un dispositif de climatisation (50) et une ouverture d'insertion (220), par l'intermédiaire de laquelle ouverture d'insertion (220) le ou les dispositifs de climatisation (50) peuvent être introduits dans le corps creux, et dans lequel les parois de boîtier (210) sont pourvues d'ouvertures d'entrée d'air (230) pour laisser entrer l'air dans le boîtier acoustique (100), et
- un cadre (240) pour supporter la ou les unités de climatisation (50) et pour stabiliser les parois du boîtier (210), les parois du boîtier (210) étant reliées de manière fixe au cadre (240) et le cadre (240) étant agencé pour supporter le module de partie inférieure (200) dans une condition verticale sur la base de fondation (10), dans laquelle condition l'ouverture d'insertion (220) s'aligne avec la base de fondation selon un angle opposé ;
- dans lequel au moins un dispositif de climatisation (50) peut être inséré dans le corps creux du module de partie inférieure (220) via l'ouverture d'insertion (200) dans la direction d'une direction d'insertion (X), la direction d'insertion (X) étant, dans l'état installé du module de partie inférieure (220), orthogonale à la base de fondation (10).
et dans lequel le module de partie supérieure (300) comprend les éléments suivants :
- Ouvertures de sortie d'air (310) pour évacuer l'air du boîtier acoustique (100),
dans lequel le module de partie supérieure (300) est positionné sur l'ouverture d'insertion (220) et scelle l'ouverture d'insertion (220) de manière à empêcher l'insertion d'une autre unité de climatisation (50), et dans lequel le module de partie supérieure (300) est fixé au module de partie inférieure (200) pour former le boîtier acoustique (100).

10. Boîtier acoustique selon la revendication 9, **caractérisé en ce que** le module de partie inférieure (200) est constitué d'au moins deux sous-segments de partie inférieure (200a, 200b), chaque sous-segment de partie inférieure (200a, 200b) comprenant une partie du cadre (240) et une partie des parois de boîtier (210), les sous-segments de partie inférieure (200a, 200b) étant solidement reliés l'un à l'autre.

11. Boîtier acoustique selon la revendication 9 ou 10, **caractérisé en ce que** le module de partie supérieure (300) est constitué d'au moins deux sous-segments de partie supérieure (300a, 300b), chaque sous-segment de partie supérieure (300a, 300b) présentant des ouvertures de sortie d'air (310), et les sous-segments de partie supérieure (300a, 300b) étant solidement reliés l'un à l'autre.

12. Boîtier acoustique selon les revendications 9 à 11, **caractérisé en ce que** le module de partie supérieure (300) comprend au moins un dispositif de guidage de flux d'air (600) qui est relié au module de partie supérieure (300) et à l'au moins une unité de climatisation (50), de sorte qu'un flux d'air (400) peut être formé à partir des ouvertures d'entrée d'air (230) du module de partie inférieure (200) en direction des ouvertures de sortie d'air (310) du module de partie supérieure (300), l'air pouvant être aspiré dans le boîtier acoustique (100) à partir de l'au moins une unité de climatisation (50) par l'intermédiaire des ouvertures d'entrée d'air (230) et pouvant être expulsé du boîtier acoustique (100) par l'intermédiaire des ouvertures de sortie d'air (310).

13. Boîtier acoustique selon la revendication 12, **caractérisé en ce que** le ou les dispositifs de guidage du flux d'air (600) sont conçus sous la forme d'un tuyau d'air qui présente deux ouvertures opposées, dont une extrémité est fixée à l'au moins une unité de climatisation et l'autre extrémité est fixée au module de partie supérieure (300), de sorte que le tuyau d'air forme un conduit d'air, délimité par le tuyau d'air, depuis l'unité de climatisation (50) jusqu'aux ouvertures de sortie d'air (310) du module de partie supérieure.

14. Boîtier acoustique selon les revendications 9 à 13, **caractérisé en ce que** les ouvertures d'entrée d'air et/ou les ouvertures de sortie d'air sont conçues comme des persiennes insonorisantes.

15. Boîtier acoustique selon les revendications 9 à 14, **caractérisé en ce que** le cadre (240) du module de partie inférieure (200) présente un dispositif de drainage qui est conçu pour évacuer l'eau de condensation produite par au moins une unité de climatisation (50) ainsi que l'eau de pluie pénétrant dans le boîtier acoustique (100) hors du boîtier acoustique (100).
